# FASCICULE DE BREVET EUROPEEN

(11) **EP 2 624 242 B1**
(45) Date de publication et mention de la délivrance du brevet: **08.04.2015**
(21) Numéro de dépôt: 13153623.7
(22) Date de dépôt: 01.02.2013
(51) Int. Cl.: G09F 3/10, G09F 3/00, G09F 3/02

(54) **Etiquette transparente autocollante**
Durchsichtige Klebeetikette
Adhesive transparent label

(30) Priorité: 03.02.2012 FR 1251007
(43) Date de publication de la demande: 07.08.2013
(73) Titulaire: Eticplus, 31400 Toulouse (FR)
(72) Inventeur: Tudela, Davy, 31100 Toulouse (FR)
(74) Mandataire: Hartmann, Jean-Luc

(56) Documents cités:
- US-A1- 2007 222 207
- US-A1- 2008 143 094

## Description

L'invention se rapporte à une étiquette transparente autocollante pour étiqueter un produit, comprenant :
- un film transparent, d'une surface déterminée, comportant une couche d'adhésif transparent sur une, unique, de ses faces, s'étendant sur la surface déterminée du film transparent,
- des moyens pour opacifier une zone de ladite surface déterminée du film transparent, inférieure à cette dernière.

Les étiquettes transparentes sont utilisées afin de permettre une visualisation du produit au moins en partie à travers l'étiquette, pour diverses raisons, notamment commerciales ou d'esthétique. Les moyens pour opacifier une zone de l'étiquette ont pour fonction essentielle de permettre d'apposer un code d'identification du produit, par exemple un code à barres ou analogue, pour lecteur optique de type laser par exemple, généralement imprimé à l'encre noire, précisément sur les moyens opacifiant la zone en question, afin qu'un contraste suffisant existe pour la lecture du code d'identification par le lecteur optique. À cet effet, les moyens pour opacifier la zone de l'étiquette prévue pour le code d'identification sont de couleur claire, par exemple blanche, la couleur du code d'identification étant généralement noire. En effet, sans ce dispositif d'opacification de la zone du code d'identification, selon la couleur du produit au-dessous de celui-ci, le lecteur peut ne pas être en mesure de lire ledit code.

L'art antérieur, le document US 2008/143094 A, enseigne une telle étiquette : on connaît un film transparent qui est généralement un film polypropylène sur lequel une couche d'encre blanche est déposée sur la face d'impression à l'endroit prévu pour le code d'identification du produit. Le code d'identification est imprimé selon un moyen d'impression par tampon ou ruban encreur directement sur la couche d'encre blanche. Le procédé selon un tel film et un tel mode d'impression fonctionne correctement.

Il existe un besoin d'utiliser des étiquettes transparentes pour d'autres applications selon lesquelles l'impression par tampon ou ruban encreur n'est pas d'usage. Il s'agit par exemple de domaines dans lesquels le mode d'impression des étiquettes est un mode thermique direct utilisant du papier thermique, ce type d'imprimante étant utilisée par exemple mais non exclusivement dans le domaine des produits alimentaires frais. Avec ce mode d'impression thermique direct ou thermo impression directe, les étiquettes autocollantes sont en papier blanc spécifique, non transparent, et l'impression thermique est noire.

Il existe un film thermique direct transparent pour imprimante à tête thermique, mais le code d'identification qui est thermo imprimé directement sur le film n'est lisible pour un lecteur optique de type laser par exemple qu'en fonction de la couleur du produit au-dessous, généralement si le produit est de couleur claire essentiellement, ce qui représente un inconvénient.

Une solution évidente pour tenter de pallier cet inconvénient réside dans le dépôt d'une couche d'encre par exemple blanche à l'endroit prévu pour le code à barres sur le film thermique direct, comme cela est pratiqué sur le film polypropylène dans le cas d'une impression par tampon ou ruban encreur. Cette solution ne fonctionne toutefois pas dans le cas de la thermo impression directe, la couche d'encre blanche fusionnant avec le code d'identification lors de son impression, ce dernier devenant ainsi illisible pour un lecteur optique.

La présente invention vise à pallier les inconvénients ci-dessus et à apporter d'autres avantages. Plus précisément, l'invention se rapporte à une étiquette transparente autocollante pour étiqueter un produit, comprenant :
- un film transparent, d'une surface déterminée, comportant une couche d'adhésif transparent sur une, unique, de ses faces, s'étendant sur ladite surface déterminée du film transparent,
- des moyens pour opacifier une zone de ladite surface déterminée du film transparent, inférieure à cette dernière,
   caractérisée en ce que :
- lesdits moyens pour opacifier ladite zone de la surface du film transparent sont constitués d'une découpe de la couche protectrice qui adhère à ladite couche d'adhésif en vue de protéger cette dernière avant collage de l'étiquette,
- ledit film transparent étant un film thermique direct pour impression thermique directe, la face de thermo impression étant celle opposée à la face du film transparent comportant l'adhésif.

L'utilisation de la couche protectrice de la couche adhésive de l'étiquette, sur la face opposée à l'impression thermique, pour constituer les moyens pour opacifier une zone destinée par exemple à un code d'identification permet de ne pas altérer la face supérieure thermosensible du film thermique destinée à la formation d'une vignette par impression thermique directe. En outre, ces moyens pour opacifier une zone de la surface du film transparent ne mettent en oeuvre aucune matière supplémentaire à celle déjà existante à partir d'un film thermique transparent autocollant et de sa couche protectrice de l'adhésif. La découpe de la couche protectrice, constitutive des moyens pour opacifier une zone de l'étiquette, peut être obtenue par un procédé de double découpe à partir d'un ruban de film thermique direct transparent avec sa couche protectrice, comme cela sera définit plus loin ; ainsi lors du décollement de la couche protectrice du film transparent direct, la découpe de la couche protectrice, constitutive des moyens pour opacifier une zone de l'étiquette reste collée au film. Un avantage de l'étiquette selon la présente invention réside dans le fait que cette découpe qui opacifie le film thermique transparent se trouve après collage de l'étiquette sur le produit, emprisonnée entre la surface déterminée de film transparent constitutive de l'étiquette et le produit et ne peut donc plus être altérée ni enlevée, garantissant un maintien de cette découpe et une bonne lecture du code d'identification dans le cas de cet exemple.

Selon une caractéristique avantageuse, ladite découpe de la couche protectrice constitutive desdits moyens pour opacifier une zone de la surface du film transparent, comprend une couche de papier de couleur claire.

Cette caractéristique apporte un contraste maximum avec une thermo impression noire par exemple au-dessus de la découpe.

Selon une caractéristique avantageuse, ladite découpe de la couche protectrice constitutive desdits moyens pour opacifier une zone de la surface du film transparent, est entourée d'adhésif transparent de ladite couche d'adhésif du film transparent.

Cette caractéristique offre un collage continu de l'étiquette sur ses bords. La découpe de la couche protectrice n'interceptant pas un bord de l'étiquette, le risque d'un décollement de celle-ci après collage par manque d'adhérence de la zone du film couverte par la découpe de la couche protectrice est évité.

Selon une caractéristique avantageuse, ledit film thermique direct transparent pour impression thermique est un film thermique direct transparent haute densité.

Selon une caractéristique avantageuse, une vignette est formée selon ladite impression thermique, sur la face du film thermique qui est opposée à celle qui comporte ladite couche d'adhésif transparent, une partie de ladite vignette comportant un dessin d'identification dudit produit, du type dessin codé pour lecteur optique, qui est apposée au-dessus de ladite découpe de la couche protectrice.

Nous avons vu que le contraste dans la zone d'impression du code d'identification est particulièrement important pour permettre ou faciliter la lecture de celui-ci par un lecteur optique de type laser par exemple.

L'invention se rapporte également à un ruban d'étiquettes comportant une pluralité d'étiquettes successives suivant l'invention, dans lequel ladite couche protectrice comprend une bande continue souple constitutive dudit ruban, en sorte de former un lien et un support pour lesdites étiquettes successives, ladite couche protectrice comportant une pluralité de découpes définissant les moyens pour opacifier ladite zone de la surface du film transparent de ladite pluralité d'étiquettes, respectivement.

Selon une caractéristique avantageuse, ladite bande continue souple comporte un marquage sombre de repérage, ladite pluralité de découpes définissant les moyens pour opacifier ladite zone de la surface du film transparent de ladite pluralité d'étiquettes n'interceptant pas ledit marquage sombre de repérage.

Le marquage sombre est utilisé pour définir un repérage par exemple pour réaliser une découpe ou une double découpe du ruban.

L'invention se rapporte également à un procédé de fabrication d'une étiquette transparente autocollante pour étiqueter un produit, suivant l'invention, caractérisé en ce qu'il comprend les étapes suivantes :
- réaliser un ruban comprenant un film transparent thermique direct en forme de bande doté d'une couche d'adhésif transparent sur une, unique, de ses faces, opposée à la face de thermo impression, et une couche protectrice opaque en forme de bande adhérant à ladite couche adhésive,
- réaliser une double découpe sur ledit ruban, en continu, en déroulant celui-ci entre deux couteaux, afin de découper ladite bande de film transparent thermique selon une pluralité de surfaces déterminées successives, et de découper ladite couche protectrice selon une pluralité de découpes définissant des moyens pour opacifier une zone de ladite pluralité de surfaces déterminées du film transparent, respectivement, une zone opacifiée étant de surface inférieure à la surface déterminée du film transparent thermique à laquelle elle est attachée,
- enrouler le ruban issu de la double découpe,
- disposer le ruban issu de la double découpe et enroulé dans une machine à impression thermique directe,
- imprimer une vignette par thermo impression sur une dite surface déterminée du film thermique direct, avec un code d'identification dudit produit apposé au-dessus de ladite découpe de la couche protectrice correspondante,
- dérouler le ruban afin de faire apparaître hors de ladite machine à impression thermique directe, ladite surface déterminée du film thermique direct comportant la vignette thermo imprimée,
- décoller de la bande de couche protectrice ladite surface déterminée comportant la vignette thermo imprimée avec sa découpe de la couche protectrice attachée, pour obtenir l'étiquette à coller sur ledit produit.

D'autres caractéristiques et avantages apparaîtront à la lecture qui suit d'un exemple de mode de réalisation d'une étiquette, d'un ruban, et d'un procédé selon l'invention, exemples donnés à titre illustratif non limitatif.
La figure 1 représente une vue en perspective de dessus d'un exemple de mode de réalisation d'une étiquette transparente selon l'invention, attachée à la couche protectrice de l'adhésif du film transparent thermique.
Les figures 2A et 2B représentent une vue en perspective de dessus à plus petite échelle de l'exemple d'étiquette de la figure 1, détachée de la couche protectrice, la figure 2A représentant l'étiquette prête à l'emploi, et la figure 2B représentant la couche protectrice après décollement de l'étiquette.
La figure 2C représente une vue en coupe suivant la ligne IIC-IIC de la figure 2A.
Les figures 3A à 3F représentent un exemple de mode de réalisation des étapes d'un procédé selon l'invention, de fabrication d'une étiquette transparente autocollante pour étiqueter un produit.

L'étiquette 1 transparente autocollante pour étiqueter un produit 2, représentée sur la figure 2A, comprend :
- un film 3 transparent, d'une surface déterminée, comportant une couche d'adhésif 4 transparent sur une 5, unique, de ses faces, s'étendant sur la surface déterminée du film transparent,
- des moyens 6 pour opacifier une zone 7 de la surface déterminée du film 3 transparent, inférieure à cette dernière.

Les moyens 6 pour opacifier la zone 7 de la surface du film 3 transparent sont constitués d'une découpe 8 de la couche 9 protectrice qui adhère à la couche d'adhésif 4 en vue de protéger cette dernière avant collage de l'étiquette. Comme représenté sur la figure 2B, on voit l'ouverture 20 dans la couche 9 protectrice laissée par la découpe 8 enlevée qui est restée collée au film 3 transparent lors du décollement de ce dernier de la couche 9 protectrice, comme représenté sur la figure 2C. L'ouverture 20 correspond sensiblement à la surface de la découpe 8. La découpe 8 adopte dans l'exemple la forme d'un rectangle dont la surface est légèrement supérieure à celle d'un dessin d'identification 12 du produit destiné à la recevoir, du type dessin codé pour lecteur optique, par exemple de type code à barres ou analogue, afin que ce dessin codé soit entièrement inscrit dans le périmètre dudit rectangle, comme représenté sur la figure 1 ou 2A. Un des côtés du rectangle est de préférence parallèle à un bord de l'étiquette.

Le film 3 transparent est un film thermique direct pour impression thermique directe, la face 10 de thermo impression étant celle qui est opposée à la face du film 3 transparent comportant l'adhésif 4. De préférence, le film 3 thermique direct transparent pour impression thermique est un film thermique direct transparent haute densité, par exemple un film produit par la société UPM Raflatac, notamment un film « Synthermal Clear ». L'adhésif 4 transparent peut par exemple être un adhésif acrylique, produit également par la société UPM Raflatac, notamment un adhésif « RP 37 ».

De préférence, la découpe 8 de la couche 9 protectrice constitutive des moyens 6 pour opacifier une zone 7 de la surface du film 3 transparent, comprend une couche de papier de couleur claire, et/ou une couche de silicone de couleur claire, par exemple de couleur blanche ou voisine de blanche. De manière générale, cette caractéristique est bien sûr étendue à l'ensemble de la couche protectrice 9 d'où provient la découpe 8.

Comme plus particulièrement représenté sur la figure 1 ou 2B, la découpe 8 de la couche 9 protectrice constitutive des moyens 6 pour opacifier une zone 7 de la surface du film 3 transparent, est entourée d'adhésif transparent de ladite couche d'adhésif 4 du film transparent. Ainsi, le collage de l'étiquette sur le produit 2 est assuré de manière continue sur le périmètre de l'étiquette 1, sans interruption qui serait due à la découpe 8.

De manière générale, une vignette 11 est formée selon l'impression thermique, sur la face 10 du film 3 thermique qui est opposée à celle qui comporte la couche d'adhésif 4 transparent, une partie de cette vignette 11 comportant un dessin d'identification 12 du produit destiné à la recevoir, du type dessin codé pour lecteur optique, qui est apposée au-dessus de la découpe 8 de la couche 9 protectrice, par exemple un code à barres ou analogue comme représenté sur les figures 1 et 2A. Il est à noter que seul le dessin d'identification 12 est représenté sur les figures, le restant de la vignette qui est issu de l'impression thermique étant apposé, selon les besoins en fonction du produit sur lequel l'étiquette est destinée à être collée, sur la partie de la surface du film thermique 3 située en dehors de la zone 7 opacifiée par la découpe 8.

La figure 1 montre un tronçon de ruban 13 d'étiquettes comportant une pluralité d'étiquettes 1 successives suivant la figure 2A, dans lequel la couche 9 protectrice comprend une bande 14 continue souple constitutive dudit ruban 13, en sorte de former un lien et un support pour les étiquettes 1 successives prédécoupées. La couche protectrice 9 en bande comporte une pluralité de découpes 8 définissant une pluralité de moyens 6 pour opacifier une pluralité de zones 7 de la surface du film 3 transparent de la pluralité d'étiquettes 1, respectivement, lorsque ces étiquettes 1 seront décollées de la couche protectrice 9, les découpes 8 restant alors attachées au film thermique 3. Les découpes 8 sont issues de lignes de coupe préformées à travers l'épaisseur totale de la couche protectrice 9, réalisées dans une machine spécifique de type à double découpe. La couche protectrice 9 reste cependant monobloc tant qu'elle adhère à la couche d'adhésif 4.

Le film thermique 3 transparent constitutif des étiquettes 1 peut être réalisé à partir d'une bande de film thermique 3 transparent continue avec sa couche adhésive 4, comportant une pluralité de découpes réalisées à travers la couche de film 3 et la couche d'adhésif 4, définissant le périmètre de chaque étiquette 1 successive sur la bande, comme représenté en particulier sur la figure 3B. Le film thermique 3 transparent avec sa couche d'adhésif 4 reste cependant monobloc tant qu'il adhère à la couche protectrice 9. La figure 3A représente un ruban 16 enroulé comportant le film thermique 3 transparent continu avec sa couche d'adhésif 4 et sa couche protectrice 9. La forme de la découpe de l'étiquette 1 est réalisée selon les besoins, par exemple de forme rectangulaire comme représenté sur les figures.

La forme de ruban constitue un des moyens de production et de lien des étiquettes 1 avant collage de celles-ci sur les produits appropriés, à partir d'un support adapté grâce à sa forme de ruban pour être inséré dans une machine à impression thermique 18 directe de type connu. Les étiquettes 1 peuvent être conditionnées sur des supports notamment de formes différentes, par exemple en forme de plaque (non représenté) ou d'autres formes appropriées selon les besoins. Sous la forme d'un ruban enroulé introduit dans une machine à impression thermique, les vignettes 11 peuvent être imprimées par impression thermique directe à la demande, une par une, au fur et à mesure du déroulement du ruban. Auparavant, le ruban constitué d'une bande de film 3 thermique d'un seul tenant, d'une couche d'adhésif 4 sur une des faces de la bande de film, et d'une couche d'un seul tenant protectrice de l'adhésif 4, aura été traité dans une machine de type connu à double découpe afin de :
- découper d'un premier côté du ruban 16 le périmètre 17 des étiquettes 1 avec leur couche d'adhésif 4 dans le film 3 thermique et la couche d'adhésif 4, et de
- découper d'un deuxième côté opposé du ruban 16 le périmètre des découpes 8 dans la couche protectrice 9.

Les découpes ainsi obtenues respectivement d'un côté et de l'autre de la bande du ruban 13 ne traversant pas l'épaisseur totale du ruban, et en outre ne s'interceptant avantageusement pas, le lien des étiquettes et de leur support sous la forme de la couche protectrice 9 est assuré.

La figure 3B représente le ruban 16 sur lequel les découpes des étiquettes 1 et de la couche protectrice 9 pour former les découpes 8, ont été réalisées ; le ruban obtenu qui est issu de la double découpe est référencé 13.

La bande 14 continue souple du ruban 13 d'étiquettes comporte avantageusement de manière connue un marquage 15 sombre de repérage pour chaque étiquette 1, la découpe 8 d'une étiquette n'interceptant pas le marquage sombre de repérage de celle-ci, comme représenté sur les figures 1 ou 2B. Ce marquage 15 sombre est réalisé sur la face libre de la couche protectrice du ruban 13, sous la forme d'une bande longitudinale dont la largeur est déterminée par la machine qui imprime ce marquage, et dont la longueur est égale à la longueur de l'étiquette 1. Il y a un marquage 15 sur la couche protectrice 9 pour chaque étiquette. Les marquages 15 d'un ruban 13 sont longitudinalement alignés, de même que les étiquettes et que les découpes 8. Ces marquages 15 sont avantageusement utilisés lors du passage du ruban 16 dans la machine à double découpe, comme expliqué plus haut, en vue de donner un repérage longitudinal pour l'emplacement des lignes de coupe des étiquettes à travers le film 3 thermique transparent. Les marquages 15 sont généralement réalisés de couleur noire. Bien entendu, ces marquages 15 ne sont pas visibles sur les étiquettes 1 une fois celles-ci décollées de la couche protectrice 9, comme représenté sur la figure 2A.

Un exemple de procédé de fabrication d'une étiquette 1 transparente autocollante, pour étiqueter un produit 2, telle que décrite plus haut, va maintenant être décrit avec l'aide des figures 3A à 3E. Il est à noter que sur les figures 3A et 3B, le marquage 15 n'a pas été représenté.

Le procédé comprend les étapes suivantes :
- réaliser un ruban 16 comprenant un film 3 transparent thermique direct en forme de bande doté d'une couche d'adhésif 4 transparent sur une, unique, de ses faces, opposée à la face 10 de thermo impression, et une couche 9 protectrice opaque en forme de bande 14 adhérant à la couche adhésive 4, par exemple comme détaillé plus haut, et comme représenté sur la figure 3A,
- réaliser une double découpe 17, 8 sur le ruban 16, en continu, comme expliqué plus haut, en déroulant le ruban 16 entre deux couteaux, afin de :
- découper la bande de film 3 transparent thermique selon une pluralité de surfaces déterminées successives constitutives de la pluralité d'étiquettes, et de
- découper la couche 9 protectrice selon une pluralité de découpes 8 définissant des moyens 6 pour opacifier une zone 7 de la pluralité de surfaces déterminées du film transparent, respectivement, une zone opacifiée pour chaque surface déterminée étant de surface inférieure à la surface déterminée du film transparent thermique à laquelle elle est attachée,
- enrouler le ruban 13 issu de la double découpe, pour obtenir un rouleau d'étiquettes prédécoupées en bande, comme représenté sur la figure 3B,
- disposer le ruban 13 issu de la double découpe et enroulé, dans une machine 18 à impression thermique directe, comme représenté sur la figure 3C,
- imprimer une vignette 11 par thermo impression sur une dite surface déterminée du film thermique direct, avec un code d'identification 12 du produit 2, apposé au-dessus de la découpe 8 de la couche protectrice 9 correspondante,
- dérouler le ruban 13 afin de faire apparaître hors de la machine 18 à impression thermique directe, la surface déterminée du film 3 thermique direct comportant la vignette 11 thermo imprimée, comme représenté sur la figure 3D,
- comme représenté sur la figure 3E, décoller de la bande de couche 9 protectrice la surface déterminée comportant la vignette 11 thermo imprimée avec sa découpe 8 de la couche protectrice 9 attachée, pour obtenir l'étiquette 1 à coller sur le produit 2 comme montré sur la figure 3F. Ainsi, la découpe 8 est prisonnière entre le film thermique 3 transparent et le produit 2, par exemple un film d'emballage transparent lui-même, et définit une zone opaque située au-dessous du code 12 d'identification du produit 2, afin d'en améliorer le contraste pour une meilleure lecture du code par un lecteur optique.

À titre d'exemple, la machine à impression thermique peut être associée à une balance de pesage, et les étiquettes produites utilisables pour étiqueter les produits frais de type fruits et légumes, en sachets ou conditionnés en barquettes ou analogue, l'étiquette une fois collée sur le produit laissant entrevoir celui-ci au-dessous, à l'exception de la zone minimale du code d'identification pour le lecteur optique.

## Revendications

1. Étiquette (1) transparente autocollante pour étiqueter un produit (2), comprenant :
- un film (3) transparent, d'une surface déterminée, comportant une couche d'adhésif (4) transparent sur une (5), unique, de ses faces, s'étendant sur ladite surface déterminée du film transparent,
- des moyens (6) pour opacifier une zone (7) de ladite surface déterminée du film transparent, inférieure à cette dernière,
***caractérisée en ce que** :*
- lesdits moyens (6) pour opacifier ladite zone (7) de la surface du film (3) transparent sont constitués d'une découpe (8) de la couche (9) protectrice qui adhère à ladite couche d'adhésif (4) en vue de protéger cette dernière avant collage de l'étiquette,
- ledit film (3) transparent étant un film thermique direct pour impression thermique directe, la face (10) de thermo impression étant celle opposée à la face du film transparent comportant l'adhésif.

2. Étiquette (1) suivant la revendication 1, **caractérisée en ce que** la découpe (8) de la couche (9) protectrice constitutive desdits moyens (6) pour opacifier une zone (7) de la surface du film (3) transparent comprend une couche de papier de couleur claire.

3. Étiquette (1) suivant la revendication 1 ou 2, **caractérisée en ce que** la découpe (8) de la couche (9) protectrice constitutive desdits moyens (6) pour opacifier une zone (7) de la surface du film (3) transparent comprend une couche de silicone de couleur claire.

4. Étiquette (1) suivant l'une quelconque des revendications 1 à 3, **caractérisée en ce que** la découpe (8) de la couche (9) protectrice constitutive desdits moyens (6) pour opacifier une zone (7) de la surface du film (3) transparent est entourée d'adhésif transparent de ladite couche d'adhésif du film transparent.

5. Étiquette (1) suivant l'une quelconque des revendications 1 à 4, **caractérisée en ce que** le film (3) thermique direct transparent pour impression thermique est un film thermique direct transparent haute densité.

6. Étiquette (1) suivant l'une quelconque des revendications 1 à 5, **caractérisée en ce qu'**une vignette (11) est formée selon ladite impression thermique, sur la face (10) du film (3) thermique qui est opposée à celle qui comporte ladite couche d'adhésif (4) transparent, une partie de ladite vignette (11) comportant un dessin d'identification (12) dudit produit, du type dessin codé pour lecteur optique, qui est apposée au-dessus de ladite découpe (8) de la couche (9) protectrice.

7. Ruban (13) d'étiquettes comportant une pluralité d'étiquettes (1) successives suivant l'une quelconque des revendications 1 à 5, **caractérisé en ce que** la couche (9) protectrice comprend une bande (14) continue souple constitutive dudit ruban, en sorte de former un lien et un support pour lesdites étiquettes successives, ladite couche protectrice comportant une pluralité de découpes (8) définissant lesdits moyens (6) pour opacifier ladite zone (7) de la surface du film (3) transparent de ladite pluralité d'étiquettes (1), respectivement.

8. Ruban (13) d'étiquettes suivant la revendication 7, **caractérisé en ce que** la bande (14) continue souple comporte un marquage (15) sombre de repérage, ladite pluralité de découpes (8) définissant lesdits moyens (6) pour opacifier ladite zone (7) de la surface du film (3) transparent de ladite pluralité d'étiquettes (1) n'interceptant pas ledit marquage sombre de repérage.

9. Procédé de fabrication d'une étiquette transparente autocollante, pour étiqueter un produit (2), suivant l'une quelconque des revendications 1 à 6, ***caractérisé en ce qu'**il* comprend les étapes suivantes :
- réaliser un ruban (16) comprenant un film (3) transparent thermique direct en forme de bande doté d'une couche d'adhésif (4) transparent sur une, unique, de ses faces, opposée à la face (10) de thermo impression, et une couche (9) protectrice opaque en forme de bande (14) adhérant à ladite couche adhésive,
- réaliser une double découpe (17, 8) sur ledit ruban (16), en continu, en déroulant celui-ci entre deux couteaux, afin de découper ladite bande de film (3) transparent thermique selon une pluralité de surfaces déterminées successives, et de découper ladite couche (9) protectrice selon une pluralité de découpes (8) définissant des moyens (6) pour opacifier une zone (7) de ladite pluralité de surfaces déterminées du film transparent, respectivement, une zone opacifiée étant de surface inférieure à la surface déterminée du film transparent thermique à laquelle elle est attachée,
- enrouler le ruban (13) issu de la double découpe,
- disposer le ruban (13) issu de la double découpe et enroulé dans une machine (18) à impression thermique directe,
- imprimer une vignette (11) par thermo impression sur une dite surface déterminée du film thermique direct, avec un code d'identification (12) dudit produit apposé au-dessus de ladite découpe (8) de la couche protectrice (9) correspondante,
- dérouler le ruban (13) afin de faire apparaître hors de ladite machine (18) à impression thermique directe, ladite surface déterminée du film thermique direct comportant la vignette thermo imprimée,
- décoller de la bande de couche (9) protectrice ladite surface déterminée comportant la vignette (11) thermo imprimée avec sa découpe (8) de la couche protectrice (9) attachée, pour obtenir l'étiquette (1) à coller sur ledit produit (2).

## Patentansprüche

1. Durchsichtiges Klebeetikett (1) zum Etikettieren eines Produkts (2), umfassend:
- einen durchsichtigen Film (3) mit einer bestimmten Oberfläche, der nur an einer einzigen (5) seiner Seiten eine durchsichtige Kleberschicht (4) aufweist, die sich über die bestimmte Oberfläche des durchsichtigen Films erstreckt,
- Mittel (6) zum Undurchsichtigmachen eines Bereichs (7) der bestimmten Oberfläche des durchsichtigen Films, der kleiner als die Letztgenannte ist,
**dadurch gekennzeichnet, dass**:
- die Mittel (6) zum Undurchsichtigmachen des Bereichs (7) der Oberfläche des durchsichtigen Films (3) durch einen Ausschnitt (8) der Schutzschicht (9) gebildet werden, die an der Kleberschicht (4) haftet, um diese vor dem Kleben des Etiketts zu schützen,
- wobei der durchsichtige Film (3) ein Thermodirektfilm für den Thermodirektdruck ist, wobei die Thermodruckseite (10) jene ist, die der Seite des durchsichtigen Films entgegengesetzt ist, die den Kleber umfasst.

2. Etikett (1) nach Anspruch 1, **dadurch gekennzeichnet, dass** der Ausschnitt (8) der Schutzschicht (9), der die Mittel (6) zum Undurchsichtigmachen eines Bereichs (7) der Oberfläche des durchsichtigen Films (3) bildet, eine Schicht Papier mit heller Farbe umfasst.

3. Etikett (1) nach Anspruch 1 oder 2, **dadurch gekennzeichnet, dass** der Ausschnitt (8) der Schutzschicht (9), der die Mittel (6) zum Undurchsichtigmachen eines Bereichs (7) der Oberfläche des durchsichtigen Films (3) bildet, eine Schicht Silikon mit heller Farbe umfasst.

4. Etikett (1) nach einem der Ansprüche 1 bis 3, **dadurch gekennzeichnet, dass** der Ausschnitt (8) der Schutzschicht (9), der die Mittel (6) zum Undurchsichtigmachen eines Bereichs (7) der Oberfläche des durchsichtigen Films (3) bildet, von dem durchsichtigen Kleber der Kleberschicht des durchsichtigen Films umgeben ist.

5. Etikett (1) nach einem der Ansprüche 1 bis 4, **dadurch gekennzeichnet, dass** der durchsichtige Thermodirektfilm (3) für den Thermodruck ein durchsichtiger Thermodirektfilm mit hoher Dichte ist.

6. Etikett (1) nach einem der Ansprüche 1 bis 5, **dadurch gekennzeichnet, dass** mittels Thermodruck eine Vignette (11) auf der Seite (10) des Thermofilms (3) gebildet wird, die jener entgegengesetzt ist, welche die durchsichtige Kleberschicht (4) umfasst, wobei ein Teil der Vignette (11) ein Produktidentifikationsmuster (12) des vom Typ Codemuster für ein optisches Lesegerät umfasst, das über dem Ausschnitt (8) der Schutzschicht (9) angebracht ist.

7. Etikettenband (13), umfassend eine Vielzahl aufeinanderfolgender Etiketten (1) nach einem der Ansprüche 1 bis 5, **dadurch gekennzeichnet, dass** die Schutzschicht (9) einen biegsamen durchgehenden Streifen (14) umfasst, der das Band bildet, um eine Verbindung und einen Halt für die aufeinanderfolgenden Etiketten zu bilden, wobei die Schutzschicht eine Vielzahl von Ausschnitten (8) umfasst, welche jeweils die Mittel (6) zum Undurchsichtigmachen des Bereichs (7) der Oberfläche des durchsichtigen Films (3) der Vielzahl von Etiketten (1) definieren.

8. Etikettenband (13) nach Anspruch 7, **dadurch gekennzeichnet, dass** der biegsame durchgehende Streifen (14) eine dunkle Ortungsmarkierung (15) aufweist, wobei die Vielzahl von Ausschnitten (8), welche die Mittel (6) zum Undurchsichtigmachen des Bereichs (7) der Oberfläche des durchsichtigen Films (3) der Vielzahl von Etiketten (1) definieren, nicht mit der dunklen Ortungsmarkierung zusammenfällt.

9. Verfahren zur Herstellung eines durchsichtigen Klebeetiketts zum Etikettieren eines Produkts (2) nach einem der Ansprüche 1 bis 6, **dadurch gekennzeichnet, dass** es die folgenden Schritte umfasst:
- Bilden eines Bands (16), das einen durchsichtigen streifenförmigen Thermodirektfilm (3) umfasst, der mit Folgendem versehen ist: mit einer durchsichtigen Kleberschicht (4), die nur an einer einzigen seiner Seiten angebracht ist, die der Thermodruckseite (10) entgegengesetzt ist, und mit einer undurchsichtigen Schutzschicht (9) in Form eines an der Kleberschicht haftenden Streifens (14),
- kontinuierliches Bilden eines doppelten Ausschnitts (17, 8) auf dem Band (16), indem dieses zwischen zwei Messern abgerollt wird, um den durchsichtigen Thermofilmstreifen (3) in Form einer Vielzahl aufeinanderfolgender bestimmter Oberflächen zuzuschneiden, und um in der Schutzschicht (9) eine Vielzahl von Ausschnitten (8) auszuschneiden, die jeweils die Mittel (6) zum Undurchsichtigmachen eines Bereichs (7) der Vielzahl von bestimmten Oberflächen des durchsichtigen Films definieren, wobei ein undurchsichtig gemachter Bereich eine kleinere Oberfläche aufweist als die bestimmte Oberfläche des durchsichtigen Thermofilms, an der er angebracht ist,
- Aufrollen des aus dem doppelten Schneidevorgang hervorgegangenen Bands (13),
- Anordnen des aus dem doppelten Schneidevorgang hervorgegangenen und aufgerollten Bands (13) in einer Thermodirektdruckmaschine (18),
- durch Thermodruck erfolgendes Aufdrucken einer Vignette (11) auf einer bestimmten Oberfläche des Thermodirektfilms mit einem Produktidentifikationscode (12), der über dem entsprechenden Ausschnitt (8) der Schutzschicht (9) angebracht ist,
- Abrollen des Bands (13), um die bestimmte Oberfläche des Thermodirektfilms, welche die thermogedruckte Vignette umfasst, außerhalb der Thermodirektdruckmaschine (18) erscheinen zu lassen,
- Ablösen der bestimmten Oberfläche, die die thermogedruckte Vignette (11) mit ihrem daran befindlichen Ausschnitt (8) der Schutzschicht (9) umfasst, vom Schutzschichtstreifen (9), um das auf das Produkt (2) zu klebende Etikett (1) zu erhalten.

## Claims

1. Adhesive transparent label (1) for labelling a product (2), comprising:
- a transparent film (3), of a determined surface area, including a transparent adhesive layer (4) on a single one (5) of its faces, extending on said determined surface area of the transparent film,
- means (6) for opacifying an area (7) of said determined surface area of the transparent film, smaller than the latter,
***characterised in that**:*
- said means (6) for opacifying said area (7) of the surface of the transparent film (3) are composed of a cutout (8) of the protective layer (9) which adheres to said adhesive layer (4) so as to protect the latter before attaching the label,
- said transparent film (3) being a direct thermal film for direct thermal printing, the thermal printing face (10) being that opposite the face of the transparent film comprising the adhesive.

2. Label (1) according to claim 1, **characterised in that** the cutout (8) of the protective layer (9) constituting said means (6) for opacifying an area (7) of the surface of the transparent film (3) comprises a layer of light coloured paper.

3. Label (1) according to claim 1 or 2, **characterised in that** the cutout (8) of the protective layer (9) constituting said means (6) for opacifying an area (7) of the surface of the transparent film (3) comprises a layer of light coloured silicone.

4. Label (1) according to any one of claims 1 to 3, **characterised in that** the cutout (8) of the protective layer (9) constituting said means (6) for opacifying an area (7) of the surface of the transparent film (3) is surrounded by transparent adhesive of said adhesive layer of the transparent film.

5. Label (1) according to any one of claims 1 to 4, **characterised in that** the transparent direct thermal film (3) for thermal printing is a high density transparent direct thermal film.

6. Label (1) according to any one of claims 1 to 5, **characterised in that** an image (11) is formed by means of said thermal printing, on the face (10) of the thermal film (3) which is opposite that comprising said transparent adhesive layer (4), a portion of said image (11) comprising a pattern (12) for identifying said product, of the encoded pattern type for optical reading, which is applied over said cutout (8) of the protective layer (9).

7. Ribbon (13) of labels comprising a plurality of successive labels (1) according to any one of claims 1 to 5, **characterised in that** the protective layer (9) comprises a flexible continuous strip (14) constituting said ribbon, so as to form a connection and a support for said successive labels, said protective layer comprising a plurality of cutouts (8) defining said means (6) for opacifying said area (7) of the surface of the transparent film (3) of said plurality of labels (1), respectively.

8. Ribbon (13) of labels according to claim 7, **characterised in that** the flexible continuous strip (14) includes a dark identification marking (15), said plurality of cutouts (8) defining said means (6) for opacifying said area (7) of the surface of the transparent film (3) of said plurality of labels (1) not intercepting said dark identification marking.

9. Method of manufacturing an adhesive transparent label, for labelling a product (2), according to any one of claims 1 to 6, **characterised in that** it additionally comprises the following steps:
- making a tape (16) comprising a direct thermal transparent film (3) in the form of a strip provided with a transparent adhesive layer (4) on a single one of its faces, opposite the thermal printing face (10), and an opaque protective layer (9) in the form of a strip (14) adhering to said adhesive layer,
- making a double cutout (17, 8) on said tape (16), continuously, by running it between two blades, so as to cut said strip of thermal transparent film (3) according to a plurality of successive determined surface areas, and to cut said protective layer (9) according to a plurality of cutouts (8) defining means (6) for opacifying a area (7) of said plurality of determined surface areas of the transparent film, respectively, an opacified area having a smaller surface area than the determined surface area of the thermal transparent film to which it is attached,
- winding the ribbon (13) after the double cutout step,
- disposing the tape (13) after the double cutout and winding steps in a direct thermal printing machine (18),
- printing an image (11) by thermal printing on a said determined surface of the direct thermal film, with a code (12) for identifying said product applied over said cutout (8) in the corresponding protective layer (9),
- unwinding the ribbon (13) so as to cause said determined surface area of the direct thermal film including the thermally printed image to emerge from said direct thermal printing machine (18),
- detaching from the strip of protective layer (9) said determined surface are including the thermally printed image (11) with its cutout (8) in the protective layer (9) attached, so as to obtain the label (1) to be affixed on said product (2).
